# EUROPÄISCHE PATENTSCHRIFT

(11) **EP 1 546 605 B1**
(45) Veröffentlichungstag und Bekanntmachung des Hinweises auf die Patenterteilung: **06.08.2008**
(21) Anmeldenummer: 03720260.3
(22) Anmeldetag: 31.03.2003
(51) Int. Cl.: F21S 8/00, F21V 29/00

(54) **SCHEINWERFER**
PROJECTOR
PROJECTEUR

(30) Priorität: 20.09.2002 DE 20214874 U
(43) Veröffentlichungstag der Anmeldung: 29.06.2005
(73) Patentinhaber: ARNOLD & RICHTER CINE TECHNIK GMBH & CO. BETRIEBS KG, 80799 München (DE)
(72) Erfinder: DÖRNER, Thomas, 83059 Kolbermoor (DE)
(74) Vertreter: Ninnemann, Detlef
(86) Internationale Anmeldenummer: PCT/DE2003/001116
(87) Internationale Veröffentlichungsnummer: WO 2004/029507

(56) Entgegenhaltungen:
- US-A- 1 758 290
- US-A- 2 287 328
- US-A- 4 658 338
- US-A- 5 172 975

## Beschreibung

Die Erfindung betrifft einen Scheinwerfer, insbesondere einen Bahnen-, Studio-, Film- oder Fernsehscheinwerfer nach dem Oberbegriff des Anspruchs 1.

Derartige Scheinwerfer weisen eine in einem Schelnwerfergehäuse angeordnete ein- oder zweiseitig gesockelte Lichtquelle auf, die aus einer Lampe oder aus einem Brenner, beispielsweise aus einer Entladungslampe in Form einer Halogen-Metalldarnpflampe oder einer Natrium-Hochdruck-Dampflampe oder dergleichen besteht und die mit Hilfe eines ebenfalls im Scheinwerfergehäuse angeordneten Reflektors das Licht in eine Richtung aus einer Öffnung des Scheinwerfergehäuses abstrahlt. Frontseitig wird das Scheinwerfergehäuse dabei zum Schutz der Lichtquelle und/oder zur Modellierung des abgestrahlten Lichtes mit einem in einem Rahmen oder einer Fassung gehaltenen, vorzugsweise transparenten Abdeckelement in Form einer Schutzscheibe oder einer Linse verschlossen.

Neben der Abstrahlung von für das menschliche Auge sichtbaren Lichtanteilen wird aber auch im infraroten Spektralbereich abgegebene, nicht sichtbare Wärmestrahlung abgegeben, die zur Vermeidung einer Überhitzung der im Innern des Scheinwerfergehäuses angeordneten Bauteile wie Lichtquelle, Reflektor, Lichtquellensockel und Zuleitungen abgeführt werden muss. Um sicherzustellen, dass die von der Lichtquelle abgegebene Lichtstrahlung im Wesentlichen nur über das lichtdurchlässige, frontseitige Abdeckelement austritt, sind Gehäuseöffnungen zur Abfuhr der im Innem des Scheinwerfergehäuses auftretenden Wärmelast unerwünscht. Eine Wärmeabfuhr ist daher im Wesentlichen nur durch eine entsprechend vergrößerte Oberfläche des beispielsweise aus Aluminiumgussteilen und Alurninium-Strangpressprofilen bestehenden Scheinwerfergehäuses möglich, was durch entsprechende, von der Kontur des Scheinwerfergehäuses abstehende Kühllamellen bewirkt wird. Eine derart vergrößerte Oberfläche des Scheinwerfergehäuses führt jedoch auch zu einer Vergrößerung des Scheinwerfers insgesamt und verhindert damit eine kompakte Bauform eines Scheinwerfers, insbesondere eines Scheinwerfers großer Leistung.

Zum Abführen der Wärmelast eingesetzte Gebläse sind in vielen Anwendungsfällen wegen der damit verbundenen Geräusche unerwünscht.

Aus der US-A-2 287 328 ist ein Studioscheinwerfer der gattungsgemäßen Art bekannt, der eine Lichtquelle und ein die Lichtquelle umgebendes Scheinwerfergehäuse aufweist, das aus einem unteren, im Wesentlichen quaderförmig ausgebildeten Gehäuseteil und einem oberen, zylinderförmigen Gehäuseteil mit einem frontseitigen, lichtdurchlässigen Abdeckelement besteht. Während das obere Gehäuseteil eine profilierte Oberfläche zur besseren Wärmeabgabe aufweist, ist in dem unteren Gehäuseteil ein Belüftungsschacht mit durch Lamellen voneinander getrennten Belüftungskanälen angeordnet, die einen an die lufteintrittsöffnungen angrenzenden ersten Lamellenabschnitt und einen an die Luftaustrittsöffnungen angrenzenden zweiten Lamellenabschnitt aufweisen, der gegenüber dem ersten Lamellenabschnitt abgeknickt ist. Durch diese Ausgestaltung der Lamellen wird ein Lichtaustritt aus dem Inneren des Scheinwerfergehäuses vermieden.

Bei dem aus der US-A-2 287 328 bekannten Studioscheinwerfer sind die im unteren, quaderförmigen Scheinwerfergehäuseteil angeordneten und in Längsrichtung des Scheinwerfers verlaufenden Belüftungskanäle gleichförmig ausgebildet, so dass keine gezielte Kühlluftströmung erzeugt werden kann, mit der das Innere des oberen, zylinderförmigen Scheinwerfergehäuseteils so durchströmt wird, dass abhängig von der Position der wärmeabgebenden Lampe eine gleichmäßige Wärmeabfuhr im gesamten Innenraum des Scheinwertergehäuses gewährleistet ist.

Aus der US-A-4 658 338 ist ein Scheinwerfer mit einer Lichtquelle und einem die Lichtquelle umgebenden Scheinwerfergehäuse bekannt, das aus einem oberen, zylinderförmigen Gehäuseteil und einem unteren, quaderförmigen Gehäuseteil besteht. Das obere, zylinderförmige Gehäuseteil ist mit einem flachen Entlüftungsschacht mit durch Lamellen getrennten Entlüftungskanälen verbunden und weist eine offene Doppelwandung auf. Der untere, quaderförmige Gehäuseteil ist an seinen Seiten und an der Unterseite mit Belüftungsschlitzen versehen und enthält im Innenraum gegenüber den an den Seitenwänden angeordneten Belüftungsschlitzen geneigte weitere Belüftungsschlitze an einer Zwischenwandung auf.

Aus der US-A-5 172 975 ist ein Scheinwerfer mit einer Lichtquelle, einem Reflektor und einer Lichtaustriftsöffnung in einem zylinderförmigen Scheinwerfergehäuse bekannt, an dem umlaufende, durch Lamellen begrenzte Belüftungskanäle ausgebildet sind. Die Lamellen sind außerhalb des zylindrischen Scheinwerfergehäuses abgeknickt und an ihren Enden umgebördelt, so dass zum einen der Austritt von Licht aus dem Inneren des Scheinwerfergehäuses vermieden und zum anderen die Luftströmung senkrecht vom Scheinwerfergehäuse weggerichtet ist.

Aus der US-A-1 758 29D ist ein Scheinwerfergehäuse mit an den Gehäusewänden angeordneten Belüftungsschächten mit voneinander getrennten Belüftungskanälen bekannt, die durch Lamellen voneinander getrennt sind, so dass sich gleichförmige Belüftungskanäle ergeben, über die Kühlluft in das Innere des Scheinwerfergehäuses strömt. Durch Abknicken der Lamellen und gegenseitiges Überdecken der abgeknickten Teile der Lamellen wird zusätzlich verhindert, dass Streulicht aus dem Innem des Scheinwerfergehäuses nach außen dringt.

Aus der US-A-1 758 290 ist es weiterhin bekannt, die ins Innere des Scheinwerfergehäuses ragenden Enden der Lamellen oberhalb und unterhalb der optischen Achse des Scheinwerfers in jeweils entgegengesetzte Richtung nochmals abzuknicken, so dass die Enden der oberhalb der optischen Achse angeordneten Lamellen zur Unterseite des Scheinwerfergehäuses gerichtet sind, während die unterhalb der optischen Achse angeordneten Enden der Lamellen zur Oberseite des Scheinwerfergehäuses gerichtet und beide Abschnitte in einem mittleren horizontalen Teil miteinander verbunden sind. Durch die unterschiedliche Ausrichtung der im Innem des Scheinwerfergehäuses befindlichen Enden der Lamellen oberhalb und unterhalb der optischen Achse soll mit dem Einschalten des Scheinwerfers automatisch eine Kühlluftzirkulation durch das Scheinwerfergehäuse erzielt werden.

Aufgabe der vorliegenden Erfindung ist es, einen Scheinwerfer auch großer Lichtleistung mit kompakter Bauform zu schaffen, der die von der Lichtquelle des Scheinwerfers abgegebene Wärmestrahlung ohne Lichtabgabe an die Umgebung des Scheinwerfers außerhalb der Frontseite abführt und eine gleichmäßig über die Querschnittsfläche des Scheinwerfergehäuses verteilte Luftströmung gewährleistet, mit der die verschiedenen Bereiche im lnnern des Scheinwerfergehäuses gleichmäßig mit Kühlluft durchströmt werden.

Diese Aufgabe wird erfindungsgemäß durch die Merkmale des Anspruchs 1 gelöst.

Die erfindungsgemäße Lösung schafft einen Scheinwerfer, der auch bei großer Lichtleistung und damit verbundener hoher Wärmeabgabe der Lichtquelle des Scheinwerfers eine äußerst kompakte Bauform aufweist und die von der Lichtquelle abgegebene Wärmestrahlung ohne Geräuschbildung und ohne unerwünschten Lichtaustritt aus dem Scheinwerfergehäuse abführt und eine gleichmäßig über die Querschnittsfläche des Scheinwerfergehäuses verteilte Luftströmung gewährleistet mit der die verschiedenen Bereiche im Innern des Scheinwerfergehäuses gleichmäßig mit Kühlluft durchströmt werden.

Der erfindungsgemäßen Lösung liegt die Überlegung zugrunde, die von der Lichtquelle des Scheinwerfers abgegebene Wärmestrahlung durch verstärkte Kühlluftzufuhr durch Konvektion abzuführen. Durch Abgabe der zugeführten Kühlluft an unterschiedliche Bereiche Im Innern des Scheinwerfergehäuses wird eine gezielte Kühlluftführung erreicht, so dass kein lokaler Wärmestau entstehen kann und die Kühlluftströmung insgesamt einen gleichmäßigen Wärmeaustrag gewährleistet.

Vorzugsweise sind die Im Bereich der Luftaustrittsöffnungen des in die Vorderwand und Rückwand des Scheinwerfergehäuses eingesetzten vorderseitigen und rückseitigen Belüftungsschachtes vorgesehenen Luftleitabschnitte der Lamellen so ausgebildet, dass der Luftleitabschnitt der der Unterseite des Scheinwerfergehäuses benachbarten Lamelle im Wesentlichen dem zweiten Lamellenabschnitt folgend waagerecht verläuft, während mit zunehmendem Abstand der Lamellen von der Unterseite des Scheinwerfergehäuses) eine zunehmend stärkere Abknickung der Luftleitabschnitte der Lamellen vorgesehen ist.

Die im Bereich der Luftaustrittsöffnungen der an den Seitenwänden des Scheinwerfergehäuses angeordneten Belüftungsschächte) vorgesehenen Luftleitabschnitte der Lamellen sind so ausgebildet, dass der Luftleitabschnitt der oberen Lamelle einen mit dem zweiten Lamellenabschnitt fluchtenden Luftleitabschnitt aufweist, während die Luftleitabschnitte der darunter liegenden Lamellen gegenüber dem zweiten Lamellenabschnitt abgeknickt sind und im Wesentlichen senkrecht von der Querschnittsfläche der Luftaustrittsöffnung abstehen.

Der Belüftungsschacht kann wahlweise in die Gehäusewand des Scheinwerfergehäuses integriert, in eine Öffnung einer Gehäusewand des Scheinwerfergehäuses eingesetzt oder auf eine Öffnung der Gehäusewand des Scheinwerfergehäuses aufgesetzt und mit der Gehäusewand verbunden werden.

In gleicher Weise kann der Belüftungsschacht eine in eine oder mehrere Öffnungen der Gehäusewand des Scheinwerfergehäuses mündende Luftaustrittsöffnung und eine von der Gehäusewand des Scheinwerfergehäuses abstehende Lufteintrittsöffnung aufweisen oder in die Gehäusewand des Scheinwerfergehäuses derart eingesetzt werden, dass die Lufteintrittsöffnung von der Gehäusewand des Scheinwerfergehäuses absteht und die Luftaustrittsöffnung in das Innere des Scheinwerfergehäuses ragt oder derart in die Gehäusewand des Scheinwerfergehäuses integriert werden, dass die Lufteintrittsöffnung im Wesentlichen bündig mit der Gehäusewand abschließt und die luftaustrittsöffnung im Innern des Scheinwerfergehäuses angeordnet ist.

Insbesondere ist eine Kombination aus allen drei Anordnungen des Belüftungsschachtes zur kontrollierten und optimalen Wärmeabfuhr aus dem Innern des Scheinwerfergehäuses geeignet, wobei für die verschiedenen Gehäusewände verschiedene Bau- und Anordnungsformen des Belüftungsschachtes optimal eingesetzt werden können.

Die Ausbildung mehrerer durch Lamellen voneinander getrennter Belüftungskanäle ermöglicht zum einen eine gesteuerte Zufuhr von Kühlluft zu den einzelnen Bereichen im Innern des Scheinwerfergehäuses und zum anderen einer hochwirksamen Lichtabschottung, die das Austreten von vagabundierendern Licht aus dem Inneren des Scheinwerfergehäuses blockiert. Diese Wirkung wird durch eine entsprechende Materialauswahl und Farb- oder Formgebung der Lamellen, die insbesondere schwarz und aus einem stark lichtabsorbierenden Material bestehen, verstärkt.

Dementsprechend sind die Lamellen so ausgebildet und im Belüftungsschacht so angeordnet, dass die über den Belüftungsschacht zugeführte Kühlluft in unterschiedlichen Bereichen im Innern des Scheinwerfergehäuses wirksam ist.

Vorzugsweise sind die Lamellen in im Wesentlichen gleichen Abständen zueinander und zur Wand des Belüftungsschachtes angeordnet und weisen innerhalb des Belüftungsschachtes mindestens eine Abknickung oder Umlenkung auf.

Durch die Anordnung der Lamellen in gleichen Abständen zueinander und zur Wand des Belüftungsschachtes wird eine gleichmäßige Kühlluftzufuhr gewährleistet, während die Abknickung oder Umlenkung der Lamellen Innerhalb des Belüftungsschachtes einem erhöhten Schutz vor unerwünschtem Lichtaustritt aus dem Innern des Scheinwerfergehäuses dient, da die Lichtstrahlen mehrfach reflektiert und an den lichtabsorbierenden Flächen der Lamellen absorbiert werden.

Je nach auftretender Wärmelast, Scheinwerferleistung und Bauform des Scheinwerfergehäuses können Belüftungsschächte an beiden Seitenwänden und/oder an der Vorder- und Rückseitenwand und/oder an der Unterseite des Scheinwerfergehäuses angeordnet werden.

Bei an der Unterseite des Scheinwerfergehäuses angeordnetem Belüftungsschacht mündet die Luftaustrittsöffnung in unmittelbarer Nähe der Lichtquelle bzw. des Lichtquellensockels in das Innere des Scheinwerfergehäuses.

Bei dieser Anordnung eines Belüftungsschachtes wird eine hochwirksame Luftströmung an der Seitenfläche der Lichtquelle im innern des Scheinwerfergehäuses bewirkt, wobei die Kühlluft fächerförmig um die Lichtquelle geleitet wird.

Anhand eines in der Zeichnung dargestellten Ausführungsbeispieles soll der der Erfindung zugrunde liegende Gedanke näher und weiter erläutert werden. Es zeigen:
- Fig. 1: eine perspektivische Ansicht eines kompakten Scheinwerfers mit einem Teil des Lichtquellengehäuses und mehreren Belüftungsschächten,
- Fig. 2: einen Längsschnitt durch das Scheinwerfergehäuse gemäß Fig. 1 und
- Fig. 3: einen Querschnitt durch das Scheinwerfergehäuse gemäß Fig. 1.

Fig. 1 zeigt eine perspektivische Ansicht eines Teils eines Scheinwerfers mit einem unteren Teil eines Scheinwerfergehäuses 1, in dem eine Lichtquelle 2, die in einem mit dem Scheinwerfergehäuse 1 verbundenen Lichtquellensockel 5 eingesteckt ist, sowie ein Reflektor 3, der mit einem ebenfalls am Scheinwerfergehäuse 1 befestigten Reflektorhalter 4 verbunden ist, angeordnet sind. Die als Lampe oder Brenner ausgebildete Lichtquelle 2, der Reflektor 3 und der Reflektorhalter 4 sind von einem mit dem unteren Teil des Scheinwerfergehäuses 1 verbundenen oberen, üblicherweise zylinderförmigen Scheinwerfergehäuseteil umgeben, an dessen Frontseite ein Abdeckelement in Form einer Glasscheibe oder Linse angeordnet ist und dessen dem Abdeckelement gegenüber liegendes Ende abgeschlossen ist. Das obere Scheinwerfergehäuseteil ist üblicherweise profiliert ausgebildet, um die wärmeabgebende Fläche zu vergrößern.

Das untere Scheinwerfergehäuse 1 ist im Wesentlichen quaderförmig ausgebildet und weist zwei parallel zueinander verlaufende Seitenwände 11, 12 eine Vorder- und Rückseitenwand 13, 14 sowie eine Unterseite 15 auf. Über mehrere Verbindungselemente an der Vorder- und Rückseitenwand 13, 14 bzw. den Seitenwänden 11, 12 ist das untere Scheinwerfergehäuse 1 mit dem nicht dargestellten oberen Scheinwerfergehäuseteil verbunden.

Zum Abführen der von der Lichtquelle 2 abgegebenen infraroten Strahlung weist das Scheinwerfergehäuse 1 mehrere Belüftungsschächte 61 bis 63 sowie in Fig. 2 erkennbare Belüftungsschächte 64, 65 auf, über die Kühlluft in das Innere des Scheinwerfergehäuses 1 geleitet wird. Die Kühlluft gelangt über außerhalb des Scheinwerfergehäuses 1 angeordnete Lufteintrittsöffnungen 71 bis 73 (Fig. 2 und 3) der Belüftungsschächte 61 bis 65 zu in das Innere des Scheinwerfergehäuses 1 mündende Luftaustrittsöffnungen 81 bis 83, von denen in der perspektivischen Darstellung gemäß Fig. 1 die Luftaustrittsöffnung 83 eines der Belüftungsschächte zu erkennen ist.

Dem in Fig. 2 dargestellten Längsschnitt durch das Scheinwerfergehäuse 1 gemäß Fig. 1 und dem in Fig. 3 dargestellten Querschnitt durch das Scheinwerfergehäuse 1 gemäß Fig. 1 sind nähere Einzelheiten der Ausgestaltung der Belüftungsschächte 61 bis 65 sowie der Kühlluftführung zu entnehmen.

Fig. 2 zeigt im Längsschnitt des Scheinwerfergehäuses 1 einen vorderseitigen Belüftungsschacht 63 und rückseitigen Belüftungsschacht 64 sowie einen an der Unterseite des Scheinwerfergehäuses 1 angeordneten Belüftungsschacht 65. Der vorderseitige Belüftungsschacht 63 und der rückseitige Belüftungsschacht 64 sind derart in die Vorderwand 13 und Rückwand 14 des Scheinwerfergehäuses 1 eingesetzt, dass die Lufteintrittsöffnungen 72 in einem Winkel zur Vorderwand 13 und Rückwand 14 verlaufend außerhalb der Fläche der Vorderwand 13 und Rückwand 14 angeordnet sind, während die Luftaustrittsöffnungen 82 im Innern des Scheinwerfergehäuses 1 angeordnet sind und im Wesentlichen parallel zum Verlauf der Vorderwand 13 und Rückwand 14 verlaufen.

Der an der Unterseite 15 des Scheinwerfergehäuses 1 angeordnete Belüftungsschacht 65 ist derart in die Unterseite 15 des Scheinwerfergehäuses 1 integriert, dass die Lufteintrittsöffnung 73 des Belüftungsschachtes 65 mit der Wandfläche der Unterseite 15 fluchtet, während die Luftaustrittsöffnung 83 in das Innere des Scheinwerfergehäuses 1 ragt und dort benachbart zur Lichtquelle 2 angeordnet ist.

Der in Fig. 3 dargestellte Querschnitt durch das Scheinwerfergehäuse 1 zeigt die an den Seitenwänden 11, 12 des Scheinwerfergehäuses 1 angeordneten Belüftungsschächte 61, 62, deren Lufteintrittsöffnungen 71 im Wesentlichen senkrecht von den Seitenwänden 11, 12 abstehen, während die Luftaustrittsöffnungen 81 der Belüftungsschächte 61, 62 an Öffnungen in den Seitenwänden 11, 12 angrenzen.

Die trapezförmigen Belüftungsschächte 61, 62 können als Teil der Seitenwände 11, 12 ausgebildet sein oder auf die mit einer Öffnung versehenen Seitenwände 11, 12 in geeigneter Weise aufgesetzt, aufgesteckt oder über Schraub- oder Clipsverbindungen mit den Seitenwänden 11, 12 verbunden werden.

Wie den Schnitten durch das Scheinwerfergehäuse 1 gemäß den Fig. 2 und 3 zu entnehmen ist, sind im Innern der Belüftungsschächte 61 bis 65 mehrere parallel zueinander angeordnete Lamellen 7 vorgesehen, die in gleichen Abständen zueinander und zu den Seitenwänden der Belüftungsschächte 61 bis 65 angeordnet sind. Die lichtabsorbierenden Lamellen 7 sind so abgeknickt, dass sie einen an die Lufteintrittsöffnung 71 bis 73 angrenzenden ersten Abschnitt 91 (Fig. 3) sowie einen an die Luftaustrittsöffnung angrenzenden zweiten Abschnitt 92 aufweisen.

Wie den Querschnittsdarstellung gemäß den Fig. 2 und 3 zu entnehmen ist, können die Lamellen 9 über die Luftaustrittsöffnungen 81 hinausragen und dort einen nochmals abgeknickten Luftleitabschnitt 94, 96 oder einen mit dem zweiten Abschnitt 92 fluchtenden Luftleitabschnitt 93, 95 ausbilden.

Durch diese Formgebung der Lamellen 9 wird ein Austritt vagabundierenden Lichts aus dem Inneren des Scheinwerfergehäuses 1 verhindert und eine Kühlluftströmung gewährleistet, die eine gleichmäßige Verteilung der Kühlluft im Innern des Scheinwerfergehäuses 1 bewirkt, was durch die in die Querschnittsdarstellung gemäß den Fig. 2 und 3 eingetragenen Luftführungspfeile L1 bis L5 verdeutlicht wird.

Fig. 2 zeigt eine durch die Lamellen 9 bewirkte Luftführung im vorderen und hinteren Belüftungsschacht 63, 64, die so gerichtet ist, dass die Kühlluftströmung L3, L4 gleichmäßig gestaffelt in Längsrichtung des Scheinwerfergehäuses 1 in dessen Innenraum verteilt wird. Zu diesem Zweck sind die im Bereich der Luftaustrittsöffnungen 82 vorgesehenen Luftleitabschnitte 95, 96 der Lamellen 9 so ausgebildet, dass der Luftleitabschnitt 95 der der Unterseite 15 des Scheinwerfergehäuses benachbarten Lamelle im Wesentlichen dem zweiten Lamellenabschnitt folgend wagerecht verläuft, während mit zunehmendem Abstand der Lamellen 9 von der Unterseite 15 des Scheinwerfergehäuses eine zunehmend stärkere Abknickung der Luftleitabschnitte 96 der Lamellen vorgesehen ist.

Der an der Unterseite 15 des Scheinwerfergehäuses 1 angeordnete Belüftungsschacht 65 enthält Lamellen 9, die unter einem Winkel zur Ebene der Unterseite 15 in die Unterseite 15 des Scheinwerfergehäuses 1 einmünden, während sie im Bereich der Luftaustrittsöffnung im Wesentlichen senkrecht zur Unterseite 15 des Scheinwerfergehäuses 1 verlaufen. Durch eine gestaffelte Anordnung in Bezug auf die Ebene der Lichtquelle 2 wird ein gestaffelter Luftfächer L5 vor der Lichtquelle 2 erzielt, der die von der Lichtquelle 2 abgegebene infrarote Strahlung unmittelbar zum oberen Scheinwerfergehäuseteil leitet.

Die an den Seitenwänden 11, 12 des Scheinwerfergehäuses 1 angeordneten Belüftungsschächte 61, 62 weisen gemäß Fig. 3 mehrere parallel zueinander angeordnete Lamellen 9 auf, deren der Lufteintrittsöffnung 71 benachbarte Abschnitte 91 parallel zu den Seitenwänden 11, 12 verlaufen, während die zur Luftaustrittsöffnung 81 führenden Abschnitte 92 der Lamellen 9 schräg zu den Seitenwänden 11, 12 verlaufen und im Winkel der Oberseite der Wand des Belüftungsschachtes 61, 62 angepasst sind.

Die im Bereich der Luftaustrittsöffnungen 81 vorgesehenen Luftleitabschnitte 93, 94 der Lamellen 9 sind ebenfalls so ausgerichtet, dass eine effektive Verteilung der Kühlluftströmungen L1, L2 bewirkt wird. Zu diesem Zweck weist die obere Lamelle einen mit dem zweiten Abschnitt 92 der Lamelle 9 fluchtenden Abschnitt 93 auf, während die darunter liegenden Lamellen einen nochmals abgeknickten Abschnitt 94 als Luftleitabschnitt aufweisen, der im Wesentlichen senkrecht von der Querschnittsfläche der Luftaustrittsöffnung 81 absteht.

Die in Fig. 3 eingetragenen Luftführungspfeile L1, L2 der Kühlluft verdeutlichen die durch diese Formgebung und Anordnung der Lamellen 9 bzw. Belüftungsschächte 61, 62 bewirkte gleichmäßig über die Querschnittsfläche des Scheinwerfergehäuses 1 verteilte Luftströmung, so dass die verschieden Bereiche im Innern des Scheinwerfergehäuses 1 gleichmäßig mit Kühlluft durchströmt werden.

Wesentlich bei der Ausgestaltung und Anordnung der Lamellen 9 in den Belüftungsschächten 61 bis 65 ist, dass keine Kaskadierung der Belüftungskanäle 7 und damit eine von unten nach oben zunehmende Erwärmung im Bereich der Luftaustrittsöffnungen vorgesehen ist, sondern über die getrennten Belüftungskanäle 7 an jeden Bereich der Luftaustrittsöffnungen der Belüftungsschächte 61 bis 65 von außerhalb des Scheinwerfergehäuses 1 eingeführte Kühlluft abgegeben wird.

## Patentansprüche

1. Scheinwerfer, insbesondere Bühnen-, Studio-, Film- und/oder Fernsehscheinwerfer, mit einer Lichtquelle (2) und einem die Lichtquelle (2) umgebenden Scheinwerfergehäuse (1), das aus einem unteren, im Wesentlichen quaderförmig ausgebildeten Scheinwerfergehäuseteil und einem oberen,zylinderförmigen Scheinwerfergehäuseteil mit einem lichtdurchlässigen Abdeckelement besteht, wobei an mindestens einer Gehäusewand (11 - 15) des unteren Scheinwerfergehäuseteils ein Belüftungsschacht (61 bis 65) mit voneinander getrennten Belüftungskanälen (7) angeordnet ist, die durch Lamellen (9) voneinander getrennt sind, die innerhalb des Belüftungsschachtes (61 - 65) einen an die Lufteintrittsöffnungen (71 - 73) angrenzenden ersten Lamellenabschnitt (91) und einen an die Luftaustrittsöffnungen (81 - 83) angrenzenden zweiten, gegenüber dem ersten Lamellenabschnitt (91) abgeknickten Lamellenabschnitt (92) aufweisen,
**gekennzeichnet durch**
über die Luftaustrittsöffnung (81 bis 83) hinausragende Luftleitabschnitte (93 - 96), von denen ein Teil (94, 96) gegenüber dem zweiten Lamellenabschnitt (92) nochmals abgeknickt ist und ein Teil (93, 95) mit dem zweiten Lamellenabschnitt (92) fluchtet.

2. Scheinwerfer nach Anspruch 1, **dadurch gekennzeichnet, dass** die im Bereich der Luftaustrittsöffnungen (82) des in die Vorderwand (13) und Rückwand (14) des Scheinwerfergehäuses (1) eingesetzten vorderseitigen und rückseitigen Belüftungsschachtes (63, 64) vorgesehenen Luftleitabschnitte (95, 96) der Lamellen (9) so ausgebildet sind, dass der Luftleitabschnitt (95) der der Unterseite (15) des Scheinwerfergehäuses (1) benachbarten Lamelle im Wesentlichen dem zweiten Lamellenabschnitt (92) folgend waagerecht verläuft, während mit zunehmendem Abstand der Lamellen (9) von der Unterseite (15) des Scheinwerfergehäuses (1) eine zunehmend stärkere Abknickung der Luftleitabschnitte (96) der Lamellen (9) vorgesehen ist.

3. Scheinwerfer nach Anspruch 1 oder 2, **dadurch gekennzeichnet, dass** die im Bereich der Luftaustrittsöffnungen (81) der an den Seitenwänden (11, 12) des Scheinwerfergehäuses (1) angeordneten Belüftungsschächte (61, 62) vorgesehenen Luftleitabschnitte (93, 94) der Lamellen (9) so ausgebildet sind, dass der Luftleitabschnitt (93) der oberen Lamelle (9) einen mit dem zweiten Lamellenabschnitt (92) fluchtenden Luftleitabschnitt (93) aufweist, während die Luftleitabschnitte (94) der darunter liegenden Lamellen (9) gegenüber dem zweiten Lamellenabschnitt (92) abgeknickt sind und im Wesentlichen senkrecht von der Querschnittsfläche der Luftaustrittsöffnung (81) abstehen.

4. Scheinwerfer nach mindestens einem der voranstehenden Ansprüche, **dadurch gekennzeichnet, dass** der Belüftungsschacht (61 bis 65) auf eine Öffnung der Gehäusewand (11 bis 15) des Scheinwerfergehäuses (1) aufgesetzt und mit der Gehäusewand (11 bis 15) verbunden oder in eine Öffnung einer Gehäusewand (11 bis 15) des Scheinwerfergehäuses (1) eingesetzt ist.

5. Scheinwerfer nach mindestens einem der voranstehenden Ansprüche, **dadurch gekennzeichnet, dass** der Belüftungsschacht (65) in die Gehäusewand (15) des Scheinwerfergehäuses (1) derart integriert ist, dass die Lufteintrittsöffnung (73) im Wesentlichen bündig mit der Gehäusewand (15) abschließt und die Luftaustrittsöffnung (83) im Innern des Scheinwerfergehäuses (1) angeordnet ist.

6. Scheinwerfer nach mindestens einem der voranstehenden Ansprüche, **dadurch gekennzeichnet, dass** die Lamellen (9) aus einem lichtabsorbierenden Material und/oder einer lichtabsorbierenden Farbe bestehen und/oder eine lichtabsorbierende Formgebung aufweisen.

7. Scheinwerfer nach Anspruch 6, **dadurch gekennzeichnet, dass** die Lamellen (9) so ausgebildet und im Belüftungsschacht (61 bis 65) so angeordnet sind, dass die über den Belüftungsschacht (61 bis 65) zugeführte Kühlluft in unterschiedlichen Bereichen im Innern des Scheinwerfergehäuses (1) wirksam ist.

8. Scheinwerfer nach einem der Ansprüche 6 oder 7, **dadurch gekennzeichnet, dass** die Lamellen (9) in im Wesentlichen gleichen Abständen zueinander und zur Wand des Belüftungsschachtes (61 bis 65) angeordnet sind.

9. Scheinwerfer nach mindestens einem der voranstehenden Ansprüche, **dadurch gekennzeichnet, dass** Belüftungsschächte (61, 62) an beiden Seitenwänden (11, 12) des Scheinwerfergehäuses (1) angeordnet sind.

10. Scheinwerfer nach mindestens einem der voranstehenden Ansprüche, **dadurch gekennzeichnet, dass** Belüftungsschächte (63, 64) an der Vorder- und Rückseitenwand (13, 14) des Scheinwerfergehäuses (1) angeordnet sind.

11. Scheinwerfer nach mindestens einem der voranstehenden Ansprüche, **dadurch gekennzeichnet, dass** mindestens ein Belüftungsschacht (65) an der Unterseite (15) des Scheinwerfergehäuses (1) angeordnet ist.

12. Scheinwerfer nach Anspruch 11, **dadurch gekennzeichnet, dass** die Luftaustrittsöffnung (83) des an der Unterseite (15) des Scheinwerfergehäuses (1) angeordneten Belüftungsschachtes (65) in unmittelbarer Nähe der Lichtquelle (2) bzw. des Lichtquellensockels (5) in das Innere des Scheinwerfergehäuses (1) mündet.

## Claims

1. Spotlight, particularly a stage, studio, film and/or television spotlight, with a light source (2) and a spotlight housing (1) surrounding the light source (2) wherein the housing consists of a lower substantially cuboid-like spotlight housing part and an upper cylindrical spotlight housing part provided with a translucent cover element, wherein a ventilation shaft (61 to 65) with ventilation ducts (7) being separated from each other is mounted on at least one housing wall (11-15) of the lower spotlight housing part, wherein the ventilation ducts (7) are separated from each other by ribs (9) which have inside the ventilation shaft (61-65) a first rib section (91) adjoining the air inlet apertures (71-73) and a second rib section (92) which adjoins the air outlet apertures (81-83) and is bent relative to the first rib section (91)
**characterised by**
air guide sections (93-96) which project beyond the air outlet aperture (81 to 83) and of which one part (94, 96) is bent once more relative to the second rib section (92) and one part (93, 95) aligns with the second rib section (92).

2. Spotlight according to claim 1, **characterised in that** the air guide sections (95, 96) of the ribs (9) provided in the region of the air outlet apertures (82) of the front and back ventilation shaft (63, 64) inserted in the front wall (13) and back wall (14) of the spotlight housing (1) are designed so that the air guide section (95) of the rib adjoining the underneath (15) of the spotlight housing (1) runs substantially horizontally following the second rib section (92) whilst as the distance of the ribs (9) increases from the underneath (15) of the spotlight housing (1) so that bending of the air guide sections (96) of the ribs (9) becomes more pronounced.

3. Spotlight according to claim 1 or 2, **characterised in that** the air guide sections (93, 94) of the ribs (9) provided in the region of the air outlet apertures (81) of the ventilation shafts (61, 62) mounted on the side walls (11, 12) of the spotlight housing (1) are designed so that the air guide section (93) of the upper rib (9) has an air guide section (93) aligned flush with the second rib section (92) whilst the air guide sections (94) of the ribs (9) underneath are bent opposite the second rib section (92) and protrude substantially perpendicularly from the cross-sectional surface of the air outlet aperture (81).

4. Spotlight according to at least one of the preceding claims, **characterised in that** the ventilation shaft (61 to 65) is fitted onto an opening of the housing wall (11 to 15) of the spotlight housing (1) and is connected to the housing wall (11 to 15) or is inserted into an opening in the housing wall (11 to 15) of the spotlight housing (1).

5. Spotlight according to at least one of the preceding claims, **characterised in that** the ventilation shaft (65) is integrated into the wall (15) of the spotlight housing (1) so that the air inlet aperture (73) closes substantially flush with the housing wall (15) and the air outlet aperture (83) is disposed inside the spotlight housing (1).

6. Spotlight according to at least one of the preceding claims, **characterised in that** the ribs (9) are made of a light-absorbing material and/or a light-absorbing colour and/or have light-absorbing shaping.

7. Spotlight according to claim 6, **characterised in that** the ribs (9) are designed and arranged in the ventilation shaft (61 to 65) so that the cooling air supplied through the ventilation shaft (61 to 65) is active in different regions inside the spotlight housing (1).

8. Spotlight according to one of claims 6 or 7, **characterised in that** the ribs (9) are arranged at substantially the same intervals to each other and to the wall of the ventilation shaft (61 to 65).

9. Spotlight according to at least one of the preceding claims, **characterised in that** the ventilation shafts (61, 62) are arranged on both side walls (11, 12) of the spotlight housing (1).

10. Spotlight according to at least one of the preceding claims, **characterised in that** the ventilation shafts (63, 64) are arranged on the front and back side walls (13, 14) of the spotlight housing (1).

11. Spotlight according to at least one of the preceding claims, **characterised in that** at least one ventilation shaft (65) is mounted on the underneath (15) of the spotlight housing (1).

12. Spotlight according to claim 11, **characterised in that** the air outlet aperture (83) of the ventilation shaft (65) mounted on the underneath (15) of the spotlight housing (1) opens directly adjacent the light source (2) or light source socket (5) into the inside of the spotlight housing (1).

## Revendications

1. Projecteur, en particulier projecteur de scène, de studio, de film et/ou de télévision, comprenant une source lumineuse (2) et un boîtier de projecteur (1) entourant la source lumineuse (2), constitué d'une partie de boîtier de projecteur inférieure conçue sous une forme essentiellement parallélépipédique rectangulaire et d'une partie de boîtier de projecteur supérieure de forme cylindrique présentant un élément de recouvrement transparent, un puits d'aération (61 à 65) sur au moins une paroi de boîtier (11 - 15) de la partie de boîtier de projecteur inférieure étant agencé avec des canaux d'aération (7) séparés les uns des autres, lesquels sont séparés par des lamelles (9) présentant à l'intérieur du puits d'aération (61 - 65) une première section de lamelle (91) adjacente aux ouvertures d'admission d'air (71 - 73) et une seconde section de lamelle (92) adjacente aux ouvertures de sortie d'air (81 - 83), repliée par rapport à la première section de lamelle (91),
**caractérisé par**
des sections de conduite d'air (93 - 96) faisant saillie par l'ouverture de sortie d'air (81 à 83) dont une partie (94, 96) est à nouveau repliée par rapport à la seconde section de lamelle (92) et une partie (93, 95) s'aligne avec la seconde section de lamelle (92).

2. Projecteur selon la revendication 1, **caractérisé en ce que** les sections de conduite d'air (95, 96) des lamelles (9) prévues dans la zone des ouvertures de sortie d'air (82) du puits d'aération (63, 64) avant et arrière placées dans la paroi avant (13) et la paroi arrière (14) du boîtier de projecteur (1), sont conçues de telle sorte que la section de conduite d'air (95) de la lamelle adjacente à la face inférieure (15) du boîtier de projecteur (1) s'étende essentiellement à l'horizontale en suivant la seconde section de lamelle (92), tandis qu'une inflexion de plus en plus importante des sections de conduite d'air (96) des lamelles (9) est prévue, à mesure que les lamelles (9) s'éloignent de la face inférieure (15) du boîtier de projecteur (1).

3. Projecteur selon la revendication 1 ou 2, **caractérisé en ce que** les sections de conduite d'air (93, 94) des lamelles (9) prévues dans la zone des ouvertures d'admission d'air (81) des puits d'aération (61, 62) disposés sur les parois latérales (11, 12) du boîtier de projecteur (1), sont conçues de telle sorte que la section de conduite d'air (93) de la lamelle supérieure (9) présente une section de conduite d'air (93) alignée avec la seconde section de lamelle (92), tandis que les sections de conduite d'air (94) des lamelles (9) situées au-dessous sont repliées par rapport à la seconde section de lamelle (92) et font saillie vers le bas de manière essentiellement perpendiculaire à la surface de section transversale de l'ouverture de sortie d'air (81).

4. Projecteur selon au moins l'une des revendications précédentes, **caractérisé en ce que** le puits d'aération (61 à 65) est installé sur une ouverture de la paroi de boîtier (11 à 15) du boîtier de projecteur (1) et est relié à la paroi de boîtier (11 à 15) ou est inséré dans une ouverture d'une paroi de boîtier (11 à 15) du boîtier de projecteur (1).

5. Projecteur selon au moins l'une des revendications précédentes, **caractérisé en ce que** le puits d'aération (65) est intégré dans la paroi de boîtier (15) du boîtier de projecteur (1) de telle sorte que l'ouverture d'admission d'air (73) se termine essentiellement en affleurement avec la paroi de boîtier (15) et que l'ouverture de sortie d'air (83) soit agencée à l'intérieur du boîtier de projecteur (1).

6. Projecteur selon au moins l'une des revendications précédentes, **caractérisé en ce que** les lamelles (9) sont composées d'un matériau absorbant la lumière et/ou d'une couleur absorbant la lumière et/ou présentent une configuration absorbant la lumière.

7. Projecteur selon la revendication 6, **caractérisé en ce que** les lamelles (9) sont conçues et agencées dans le puits d'aération (61 à 65) de telle sorte que l'air de refroidissement admis à travers le puits d'aération (61 à 65) soit actif dans différentes zones à l'intérieur du boîtier de projecteur (1).

8. Projecteur selon l'une des revendications 6 ou 7, **caractérisé en ce que** les lamelles (9) sont agencées à des distances essentiellement égales les unes par rapport aux autres et par rapport à la paroi du puits d'aération (61 à 65).

9. Projecteur selon au moins l'une des revendications précédentes, **caractérisé en ce que** les puits d'aération (61, 62) sont agencés sur les deux parois latérales (11, 12) du boîtier de projecteur (1).

10. Projecteur selon au moins l'une des revendications précédentes, **caractérisé en ce que** les puits d'aération (63, 64) sont agencés sur les parois avant et arrière (13, 14) du boîtier de projecteur (1).

11. Projecteur selon au moins l'une des revendications précédentes, **caractérisé en ce qu'**au moins un puits d'aération (65) est agencé sur la face inférieure (15) du boîtier de projecteur (1).

12. Projecteur selon la revendication 11, **caractérisé en ce que** l'ouverture de sortie d'air (83) du puits d'aération (65) agencé sur la face inférieure (15) du boîtier de projecteur (1) débouche à proximité directe de la source lumineuse (2) respectivement du socle de la source lumineuse (5) à l'intérieur du boîtier de projecteur (1).
